# EUROPÄISCHE PATENTSCHRIFT

(11) **EP 1 031 701 B1**
(45) Veröffentlichungstag und Bekanntmachung des Hinweises auf die Patenterteilung: **07.05.2003**
(21) Anmeldenummer: 00102167.4
(22) Anmeldetag: 08.02.2000
(51) Int. Cl.: E06B 11/08

(54) **Schwenktüre**
Swing door
Porte pivotante

(30) Priorität: 15.02.1999 DE 19906283
(43) Veröffentlichungstag der Anmeldung: 30.08.2000
(73) Patentinhaber: WANZL METALLWARENFABRIK GMBH, D-89336 Leipheim (DE)
(72) Erfinder: Strauch, Jörg, 89346 Bibertal/Kissendorf (DE)

(56) Entgegenhaltungen:
- DE-A- 4 130 894
- DE-U- 29 813 092
- GB-A- 1 424 330

## Beschreibung

Die Erfindung betrifft eine Schwenktüre für einen Personendurchgang, mit einem Türflügel, dessen Umrandung zwei horizontal angeordnete, rohrförmige Abschnitte aufweist, die wahlweise zum Tragen eines flächigen, zwischen den Abschnitten angeordneten Teiles bestimmt sind.

Eine derartige Schwenktür ist durch DE-4 130 894 A1 bekannt.

Bei bekannten, meist in SB-Märkten anzutreffenden Schwenktüren ist die Umrandung des Türflügels durch ein einziges Rohrstück gebildet, dessen beide Abschnitte durch einen ein- oder zweifach gekrümmten weiteren Abschnitt verbunden sind. Das Rohrstück ist gewöhnlich verchromt, was sich als Nachteil dann erweisen kann, wenn sich Kinder im Schwenkbereich des Türflügels aufhalten. Das hell glänzende Rohrstück wird dabei leicht übersehen, so daß es immer wieder vorkommt, daß Kinder vom elektrisch angetriebenen Türflügel am Kopf getroffen werden. Es gibt technische Lösungen, die imstande sind, die eben erwähnte Gefahr zumindest zu reduzieren. Eine erste Lösung besteht darin, an der Schwenktüre Sensoren zu installieren, die den Bewegungsvorgang des Türflügels stoppen, wenn sich eine Person oder ein Kind im Schwenkbereich des Türflügels befindet. Diese Lösung ist aufwendig und teuer. Als zweite Lösung wird vorgeschlagen, zumindest die metallische Umrandung des Türflügels mit weichem porösen Kunststoff zu umschäumen, um einen möglichen Aufprall des Türflügels auf eine Person ungefährlich zu machen. Auch diese Lösung ist teuer und aufwendig.

Wahlweise sind die Türflügel mit einem flächigen Teil ausgestattet, das zwischen den Abschnitten angeordnet ist. Das flächige Teil ist üblicherweise beidseitig mit einer Symbolik versehen, welche auf der einen Seite die Durchgangsrichtung und auf der anderen Seite die Durchgang-Gesperrt-Richtung vermittelt. Das flächige Teil bedeckt dabei nicht den gesamten Türflügel, so daß zwischen den Abschnitten und'dem flächigen Teil einerseits und zwischen dem flächigen Teil und dem gekrümmten Abschnitt andererseits Durchbrüche oder Öffnungen entstehen. Es ist bekannt, daß Kinder gerne an den Schwenktüren herumturnen. Die eben erwähnten Öffnungen bilden dabei Gefahrstellen, da die Kinder versuchen, Arme, Beine oder den Kopf durch diese Öffnungen zu stecken. Es bietet sich an, den Türflügel flächig so abzuändern, daß keine Öffnungen mehr entstehen. Dies ist durchaus möglich, doch müssen dann die flächigen Teile im Bereich des wenigstens einen gekrümmten Abschnittes ebenfalls eine gekrümmte Kontur aufweisen, die nicht so einfach herstellbar ist wie ein gerader Schnitt oder eine gerade Seite.

Es ist Aufgabe der Erfindung, eine Schwenktüre der hier vorliegenden Art so zu verbessern, daß der sich bewegende Türflügel besser als bisher erkannt wird und daß dabei eine Möglichkeit besteht, eine Person besser zu schützen, wenn diese vom freien Endbereich des sich bewegenden Türflügels am Körper getroffen wird.

Aufbauend auf die aufgefundene Lösung soll es ferner möglich sein, eine Schwenktüre zu schaffen, bei der ein flächiges Abdecken des Türflügels auf einfache und kostengünstige Weise möglich ist. Dabei soll es durch die zusätzlich aufgefundene Lösung möglich sein, die horizontal gemessene Länge des Türflügels unterschiedlich lang herzustellen, ohne daß die Herstellung der Abschnitte und des flächigen Teils erschwert und damit verteuert wird.

Die Lösung der primär gestellten Aufgabe besteht darin, daß ein Endstück vorgesehen ist, das sich an die Abschnitte anschließt und lösbar mit den Abschnitten verbunden ist.

Als Lösung der erweitert gestellten Aufgabe wird vorgeschlagen, daß sich die zu den Abschnitten gerichtete Seite des Endstückes in einem rechten Winkel zu den Abschnitten erstreckt.

Das Endstück wird man dabei so gestalten, daß es keine Durchbrüche aufweist, durch die Arme, Beine oder ein Kopf hindurchgesteckt werden können.

Ein erster wesentlicher Vorteil der Erfindung zeigt sich darin, daß der bei einem Aufprall gefährlichste Bereich des Türflügels, das freie Ende des Türflügels nämlich, durch ein separates, bevorzugt aus Kunststoff bestehendes Endstück gestaltet ist, das aus stoßdämpfendem Material gefertigt und/oder mit großen und stark gerundetem Aufprallflächen ausgestattet werden kann, um Verletzungen bei Personen oder Kindern zu vermeiden. Durch das bisher verwendete Rohrstück war dies nur in unzureichendem Maße möglich. Ferner kann das Endstück in leuchtender, auffälliger und sich vom Rohrstück stark abhebender Farbe gestaltet werden, so daß der sich bewegende Türflügel leichter erkennbar ist. Personen und Kinder können im Falle einer Gefahr schneller reagieren.

Ein zweiter entscheidender Vorteil besteht darin, daß das flächige Teil durch einen linearen Schnitt von einem Ausgangsmaterial oder Halbzeug abgetrennt werden kann. Dies geschieht durch Trennen oder Sägen und da das flächige Teil z.B. an ein zur Schwenktüre gehörendes, vertikal angeordnetes, zylindrisches Schwenkrohr anschließt, verläuft auch die dort angrenzende Schnittseite ebenfalls geradlinig. Gewöhnlich verläuft diese parallel zur Schnittseite, die an das Endstück anschließt, so daß als flächiges Teil ein rechteckiges Teil entsteht, das auf einfachste und daher kostengünstige Weise herstellbar ist. Das Verschließen möglicher gefährlicher Öffnungen wird daher durch das flächige Teil und durch das Endstück auf einfache Weise ermöglicht.

Ein dritter Vorteil ist darin erkennbar, daß die Abschnitte als gerade und nicht auf Gehrung geschnittene Rohrstücke herstellbar sind. Gleiches gilt auch für mögliche Aufnahmeschienen mit U-förmigem Querschnitt, in welche das flächige Teil einschiebbar ist. Diese Aufnahmeschienen können nicht nur Stück für Stück abgeschnitten werden. Sie lassen sich auch, wie die beiden Abschnitte, auf einfachste Weise in unterschiedlichen Längen absägen, so daß unterschiedlich lange Türflügel problemlos herstellbar sind. Wenn erforderlich, können auch unterschiedliche Endstücke vorgesehen werden, so daß auch Schwenktüren mit unterschiedlichem Aussehen herstellbar sind.

Die Erfindung wird anhand von Ausführungsbeispielen näher erläutert. Es zeigt
Fig. 1 eine Schwenktüre;
Fig. 2 einen Schnitt durch den Türflügel sowie
Fig. 3 einen Schnitt durch einen der beiden Abschnitte.

Die in Fig. 1 dargestellte Schwenktüre 1 weist im Beispiel ein ortsfest angeordnetes säulenförmiges Gestell 2 auf, an dem ein Türflügel 3 begrenzt verschwenkbar gelagert ist. Der Türflügel 3 ist mit einem am Gestell 2 gelagerten Schwenkrohr 4 ausgestattet, an dem zwei gewöhnlich aus Rohren bestehende, horizontal angeordnete Abschnitte 5 lösbar befestigt sind und die einen Teil der Umrandung des Türflügels 3 bilden. An den Abschnitten 5 sind wahlweise sich gegenüberliegende Aufnahmeschienen 7 vorgesehen, in welche ebenfalls wahlweise mit je einer Längsseite 9 ein flächiges Teil 8 einfügbar ist, das mit einer ersten vertikalen Seite 10 an das Schwenkrohr 4 angrenzt und mit einer weiteren vertikalen Seite 10 an einem Endstück 11 endet, das mittels zweiter Zapfen 12 in die freien Enden 6 der rohrförmigen Abschnitte 5 eingefügt ist. An die Abschnitte 5 schließt somit das Endstück 11 an. Die zu den Abschnitten 5 gerichtete Seite 13 des gewöhnlich aus Kunststoff gefertigten Endstückes 11 ist in einem rechten Winkel zu den horizontal oder waagrecht verlaufenden Abschnitten 5 angeordnet. Da sowohl das Schwenkrohr 4 senkrecht angeordnet ist und die zu den Abschnitten 5 gerichtete Seite 13 ein senkrechten Verlauf nimmt, können die Abschnitte 5, die Aufnahmeschienen 7 und das flächige Teil 8 in einem rechten Winkel zu ihrer horizontalen Längserstreckung abgeschnitten werden. Gehrungen, Bögen, Ausschnitte und dergleichen werden somit vermieden, was sich bei der Herstellung nicht nur als kostengünstig erweist, sondern auch auf einfache Weise das Bilden von störenden Durchbrüchen oder Öffnungen am Türflügel 3 vermeiden hilft. Das gewöhnlich als geschlossenes oder höchstens nur mit kleinen Durchbrüchen gestaltete Endstück 11 ist mit je einem Zapfen 12 in einem Abschnitt 5 eingefügt, wobei die gebildete Befestigung lösbar ist. Entfernt man das Endstück 11 von den Abschnitten 5, kann beispielsweise das flächige Teil 8 aus den Aufnahmeschienen 7 herausgezogen und durch ein anderes flächiges Teil 8 ersetzt werden. Gleiches ist in anderer Richtung möglich, wenn die Abschnitte 5 mit daran befestigtem Endstück 11 vom Schwenkrohr 4 gelöst werden.

Fig. 2 zeigt in einer Schnittdarstellung einen rohrförmigen Abschnitt 5, eine am Abschnitt 5 befestigte Aufnahmeschiene 7 mit U-förmigem Querschnitt sowie einen Ausschnitt eines flächigen Teiles 8, das in der Aufnahmeschiene 7 geführt ist.

Fig. 3 zeigt ebenfalls in einem Schnitt einen Abschnitt 5, bei dem die Aufnahmeschiene 7 angeformt ist. Dadurch wird ein zusätzliches Befestigen der Aufnahmeschiene 7 an einem Abschnitt 5 vermieden. Der Abschnitt 5 und die Aufnahmeschiene 7 sind somit als ein Teil gestaltet.

## Patentansprüche

1. Schwenktüre (1) für einen Personendurchgang mit einem Türflügel (3), dessen Umrandung zwei horizontal angeordnete, rohrförmige Abschnitte (5) aufweist, die zum Tragen eines flächigen, zwischen den Abschnitten (5) angeordneten Teiles (8) geeignet sind, **dadurch gekennzeichnet, dass** ein Endstück (11) vorgesehen ist, das sich an die Abschnitte (5) anschließt und lösbar mit den Abschnitten (5) verbunden ist.

2. Schwenktüre nach Anspruch 1, **dadurch gekennzeichnet, dass** das Endstück (11) zwei Zapfen (12) aufweist, die in die freien Enden (6) der rohrförmigen Abschnitte (5) eingefügt sind.

3. Schwenktüre nach Anspruch 1 oder 2, **dadurch gekennzeichnet, dass** sich die zu den Abschnitten (5) gerichtete Seite (13) des Endstückes (11) in einem rechten Winkel zu den Abschnitten (5) erstreckt.

4. Schwenktüre nach einem der Ansprüche 1 bis 3, **dadurch gekennzeichnet, dass** an den Abschnitten (5) Aufnahmeschienen (7) angeordnet oder angeformt sind, die zur Aufnahme des flächigen Teiles (8) bestimmt sind.

5. Schwenktüre nach einem der Ansprüche 1 bis 4, **dadurch gekennzeichnet, dass** die Abschnitte (5) mit den Aufnahmeschienen (7) zu je einem Teil geformt sind.

6. Schwenktüre nach einem der Ansprüche 1 bis 4, **dadurch gekennzeichnet, dass** das Endstück (11) aus Kunststoff gestaltet ist.

## Claims

1. A swing gate (1) for an entrance, comprising a gate leaf (3), the edge of which has two horizontally arranged, tubular portions (5) suitable for carrying a flat part (8) arranged between the portions (5), **characterised in that** an end piece (11) is provided which adjoins the portions (5) and is detachably connected thereto.

2. A swing gate according to claim 1, **characterised in that** the end piece (11) has two pins (12) inserted into the free ends (6) of the tubular portions (5).

3. A swing gate according to claim 1 or 2, **characterised in that** the side (13) of the end piece (11) facing the portions (5) extends at a right angle thereto.

4. A swing gate according to any one of claims 1 to 3, **characterised in that** mounting rails (7) are arranged or formed on the portions (5) and are intended to mount the flat part (8).

5. A swing gate according to any one of claims 1 to 4, **characterised in that** the portions (5) and the mounting rails (7) are formed in one piece.

6. A swing gate according to any one of claims 1 to 4, **characterised in that** the end piece (11) is made of plastic.

## Revendications

1. Porte pivotante (1) pour un corridor de passage, munie d'un battant (3) dont l'encadrement présente deux tronçons tubulaires (5) agencés horizontalement, se prêtant au support d'une partie aplatie (8) interposée entre lesdits tronçons (5), **caractérisée par le fait qu'**il est prévu une pièce d'extrémité (11) située dans la continuité des tronçons (5) et reliée amoviblement auxdits tronçons (5).

2. Porte pivotante selon la revendication 1, **caractérisée par le fait que** la pièce d'extrémité (11) comporte deux tenons (12) insérés dans les extrémités libres (6) des tronçons tubulaires (5).

3. Porte pivotante selon la revendication 1 ou 2, **caractérisée par le fait que** le côté (13) de la pièce d'extrémité (11), dirigé vers les tronçons (5), s'étend à angle droit par rapport auxdits tronçons (5).

4. Porte pivotante selon l'une des revendications 1 à 3, **caractérisée par le fait que** des glissières réceptrices (7), disposées ou moulées d'un seul tenant sur les tronçons (5), sont destinées à recevoir la partie aplatie (8).

5. Porte pivotante selon l'une des revendications 1 à 4, **caractérisée par le fait que** les tronçons (5) sont respectivement conçus d'une seule pièce avec les glissières réceptrices (7).

6. Porte pivotante selon l'une des revendications 1 à 4, **caractérisée par le fait que** la pièce d'extrémité (11) est fabriquée en matière plastique.
